# EUROPÄISCHE PATENTSCHRIFT

(11) **EP 1 506 731 B1**
(45) Veröffentlichungstag und Bekanntmachung des Hinweises auf die Patenterteilung: **27.10.2010**
(21) Anmeldenummer: 04019274.2
(22) Anmeldetag: 13.08.2004
(51) Int. Cl.: A47K 1/02

(54) **Mobile Handwascheinrichtung mit einem in einem Gehäuse angeordneten Handwaschbecken**
Mobile handwashing installation with a basin installed in an enclosure
Installation mobile de lavage de mains avec un lavabo installé dans une enceinte

(30) Priorität: 13.08.2003 DE 20312571 U
(43) Veröffentlichungstag der Anmeldung: 16.02.2005
(73) Patentinhaber: F. Polzer GmbH, D 35745 Herborn (DE)
(72) Erfinder: Polzer, Ferdinand, 35745 Herborn (DE)
(74) Vertreter: Schubert, Siegmar

(56) Entgegenhaltungen:
- DE-A1- 19 809 297
- DE-U- 7 012 903
- GB-A- 943 042
- GB-A- 1 164 438

## Beschreibung

Die Erfindung betrifft eine mobile Handwascheinrichtung mit einem in einem Gehäuse angeordneten Handwaschbecken nach dem Oberbegriff des Anspruch 1.

Derartige bekannte mobile Handwascheinrichtungen, die auch als mobile Waschstationen bezeichnet werden, befinden sich insbesondere dort im Einsatz, wo mit Lebensmitteln hantiert wird, die Käufern angeboten werden. Dies sind insbesondere Verkaufsstände, an denen die Lebensmittel teilweise bearbeitet/verarbeitet werden und nach Zubereitung den Käufern dargereicht werden. Dabei sind Hygienevorschriften insbesondere nach der Lebensmittelhygieneverordnung zu beachten.

Zur Einhaltung lebensmittelhygienischer Vorschriften ist besonders die Verwendung heißen Wassers erforderlich, aber insofern problematisch, als Wasser nach Erwärmung naturgemäß abkühlt und daher normalerweise nicht lange im erwärmten Zustand gespeichert werden kann. Es kann daran gedacht werden, bei einschlägigen Handwascheinrichtungen das warme Wasser fortlaufend zu erhitzen, was aber energiemäßig aufwendig ist und darüber hinaus nicht immer durchführbar ist, weil beispielsweise kein Stromanschluss zur elektrischen Erwärmung zur Verfügung steht.

Bei einer aus der GB-A-1 164 438 bekannten mobilen Handwascheinrichtung ist ein Handwaschbecken in einer Tragekonstruktion angeordnet, so dass es von außen zugänglich ist. Oberhalb des Handwaschbeckens ist ein Frischwasserbehälter, der einen Deckel sowie über dem Handwaschbecken einen Wasserhahn aufweist, mit der Tragkonstruktion verbunden. Durch die Verbindung des Frischwasserbehälters, der zur Erzeugung heißen Wassers einen Wärmetauscher oder einen Tauchheizer umfassen kann, mit der Tragkonstruktion wird jedoch Wärme abgeführt, obwohl der Frischwasserbehälter ansonsten thermisch isoliert sein kann. - Unter dem Handwaschbecken steht ein Schmutzwasserbehälter mit der Tragkonstruktion in Verbindung.

Bei einer anderen mobilen Handwascheinrichtung gemäß der GB-A-943 042 sind ein Frischwasserbehälter einerseits und ein Schmutzwasserbehälter sowie ein Handwaschbecken andererseits in je einem Gehäuse angeordnet. Die Gehäuse sind über Scharniere miteinander verbunden, so dass in einer Gebrauchsstellung sich der Frischwasserbehälter oberhalb des Handwaschbeckens und des Schmutzwasserbehälters befindet. Der Frischwasserbehälter ist von Isoliermaterial umgeben, das bis an die Innenwand des betreffenden Gehäuses reicht.

Der vorliegenden Erfindung liegt daher die Aufgabe zugrunde, eine mobile Handwascheinrichtung der eingangs genannten Gattung derart weiterzubilden, dass zum Waschen warmes Wasser in unproblematischer Weise und energetisch günstig langzeitig zur Verfügung steht. Die mobile Handwascheinrichtung soll somit zum Betrieb keines Stromanschlusses und Zusatzteilen bedürfen, um dabei kompakt, leicht und damit einfach transportabel zu sein.

Diese Aufgabe wird erfindungsgemäß nach dem kennzeichnenden Teil des Anspruchs 1 dadurch gelöst, dass die Form und Abmessungen des Frischwasserbehälters (5) so gewählt sind, dass die Innenseite des Frischwasserabteils (2) nicht berührt wird, d.h. sich ein Spalt zwischen der äußeren Wand des Frischwasserbehälters (5) und der Innenseite des Frischwasserabteils (2) befindet, in dem praktisch keine Wärmeleitung auftritt.

In dem Gehäuse dieser Handwascheinrichtung sind sämtliche erforderlichen Komponenten, die zum Betrieb und zur Versorgung sowie Entsorgung der Handwascheinrichtung gehören, integriert. Diese Handwascheinrichtung beansprucht nur einen geringen Raum zum Aufbau. Ihre wesentlichen Komponenten sind stets zur Hand, da in dem Gehäuse integriert. Dies betrifft insbesondere den Schmutzwasserbehälter. Das in dem Frischwasserbehälter enthaltene warme bzw. heiße Wasser behält diesen Zustand ohne künstliche Zufuhr weiterer Wärmeenergie lange bei, da der Frischwasserbehälter wie oben angegeben in dem Gehäuse in einem thermisch isolierten Frischwasserabteil untergebracht ist. Es werden so auch Wärmeverluste vermieden, die durch sonst erforderliche häufige Beschickungen der Handwascheinrichtung mit heißem Wasser auftreten können. Nicht zuletzt ist die mobile Handwascheinrichtung auch deswegen ästhetisch ansprechend, weil der Schmutzwasserbehälter in dem Gehäuse untergebracht ist, sich also den Blicken entzieht.

Vorteilhafte Weiterbildungen der Handwascheinrichtung ergeben sich aus den Unteransprüchen.

Indem das Frischwasserabteil einschließlich eines Deckels im wesentlichen geschlossen ist und das Frischwasserabteil einschließlich des Deckels innen mit einer thermischen Isolierschicht versehen ist, wird vermieden, daß heißes Wasser in dem Frischwasserbehälter, welches im Abstand zu der Isolierschicht von dieser umgeben ist, rasch abkühlt.

Bevorzugt besteht die Isolierschicht im Innern des Frischwasserabteils aus Polystyrol-Schaumstoff (EPS), der wenig aufwendig, leicht zu verarbeiten ist und gute Wärmedämmeigenschaften aufweist.

Gut sauberzuhalten und ästhetisch ansprechend ist gemäß Anspruch 4 das im wesentlichen zylindrische Gehäuse, welches in Betriebsbereitschaft nur an der Waschgehäuseöffnung offen ist. In einen ersten, oberen Zylinderabschnitt dieses Gehäuses ist das thermisch isolierte Frischwasserabteil eingeschlossen. Darunter befindet sich in dem Gehäuse die Waschgehäuseöffnung in einem zweiten, mittleren Zylinderabschnitt, unterhalb welcher das Handwaschbecken angeordnet ist und somit von oben seitlich zugänglich ist. In einem dritten, unteren Zylinderabschnitt des Gehäuses ist schließlich das Schmutzwasserabteil eingeschlossen, in dem der Schmutzwasserbehälter untergebracht ist.

Bei dieser kompakten Ausbildung wird weiter gemäß Anspruch 5 ein eimerförmiger Schmutzwasserbehälter (d.h. gegebenenfalls einfach ein Eimer) verwendet, der unter dem Handwaschbecken in dem Gehäuse so aufgestellt wird, daß er einen Boden des Handwaschbeckens einschließt. Diese Anordnung ist kompakt und gewährleistet, daß bei einer willkürlichen Öffnung des Bodens zum Entlassen des Schmutzwassers dieses in den Schmutzwasserbehälter abfließt, ohne innen an das Gehäuse zu spritzen.

Zur Vervollständigen der mobilen Handwascheinrichtung können an dieser ein Handtuchhalter und an anderer Stelle benachbart zu der Waschgehäuseöffnung ein Seifenspender oder ein Desinfektionsmittelspender außen an dem Gehäuse angebracht sein, um die Einhaltung von Hygienebestimmungen zu erleichtern. Das Gehäuse besteht vorteilhaft aus Aluminium, welches leicht ist und bei der Anfertigung des Gehäuses gut zu bearbeiten ist. Andere Teile der mobilen Handwascheinrichtung, insbesondere das Handwaschbecken, können auch aus Kunststoff bestehen.

Ein Ausführungsbeispiel der Erfindung wird im Folgenden anhand einer Zeichnung mit zwei Figuren erläutert. Es zeigt:
- Fig. 1: eine mobile Handwascheinrichtung in einem senkrechten Schnitt,
- Fig. 2: die Handwascheinrichtung gemäß Fig. 1 in einer Draufsicht.

In Fig. 1 ist mit 1 ein im Wesentlichen zylindrisches Gehäuse der Handwascheinrichtung bezeichnet. Das Gehäuse kann in einen oberen, ersten Zylinderabschnitt 2, einen mittleren, zweiten Zylinderabschnitt 3 und in einen unteren, dritten Zylinderabschnitt 4 unterteilt betrachtet werden.

Der obere, erste Zylinderabschnitt stellt ein Frischwasserabteil dar, in dem ein Frischwasserbehälter 5 aufgestellt ist. Das innere des Frischwasserbehälters ist durch eine obere, mittels eines Deckels 6 verschlossene Öffnung zugänglich, um den Frischwasserbehälter zu entnehmen und mit heißem Frischwasser gefüllt einzuführen.

Aus Figur 1 sind die Form und Abmessungen des Frischwasserbehälters 5 ersichtlich, die so gewählt sind, dass die Innenseite des Frischwasserabteils nicht berührt wird, d.h. sich ein Spalt zwischen der äußeren Wand des Frischwasserbehälters und der Innenseite des Frischwasserabteils befindet, in dem praktisch keine Wärmeleitung auftritt.

Das Frischwasserabteil und der Deckel 6 sind innen mit einer thermischen Isolierschicht 7 bzw. 8 aus Polystyrol-Schaumstoff versehen.

Von dem Frischwasserabteil führt ein Leitungsabschnitt 9 zu dem zweiten, mittleren Zylinderabschnitt 3, wobei der Leitungsabschnitt 9 durch einen Wasserhahn 10 normalerweise abgesperrt ist.

Aus dem mittleren, zweiten Zylinderabschnitt ist eine Wasch-Gehäuseöffnung 11 ausgeformt, die sich in Umfangsrichtung um etwa 90° der Zylinderwand erstreckt, siehe Fig. 2.

In Höhe des Übergangs des mittleren, zweiten Zylinderabschnitts zu dem unteren, dritten Zylinderabschnitt befindet sich ein Handwaschbecken 12, welches somit von seitlich oben durch die Waschgehäuseöffnung 11 zugänglich ist. Das Handwaschbecken 12 kann von einem unter ihm aufgestellten Schmutzwasserbehälter 13 teilweise umfaßt werden. Der Schmutzwasserbehälter befindet sich dabei in dem unteren dritten Zylinderabschnitt.

Die Fassungsvermögen des Frischwasserbehälters 3 und des Schmutzwasserbehälters 13 sind vorzugsweise so aufeinander abgestimmt, daß der Schmutzwasserbehälter nicht entleert zu werden braucht, bis der Frischwasserbehälter 3 leer ist. Die Entleerung des Schmutzwasserbehälters kann so lange aufgeschoben werden, praktisch ohne Gefahr des Überlaufs. Damit sich das Handwaschbecken 12 beispielsweise nach jedem Handwaschvorgang in den Schmutzwasserbehälter 13 entleeren kann, weist das Handwaschbecken eine in der Zeichnung nicht dargestellte, durch einen Stopfen verschließbare Öffnung auf.

Die mobile Handwascheinrichtung wird komplettiert durch einen in dem Bereich neben der Wasch-Gehäuseöffnung außen an dem Gehäuse angebrachten Handtuchhalter 14, der in einer Variante eine Papierrolle aufnehmen kann.

Auf einer anderen Seite neben der Wasch-Gehäuseöffnung 11 ist ein Desinfektionsmittelspender 15 bzw. eine Halterung für einen solchen außen an dem Gehäuse angebracht, siehe Fig. 2.

Insgesamt zeichnet sich diese mobile Handwascheinrichtung durch geringes Gewicht, unproblematische Transportierbarkeit und geringen Platzbedarf aus. Die Begrenzung der Wasch-Gehäuseöffnung im dem zweiten mittleren Zylinderabschnitt des Gehäuses stellt gleichzeitig einen seitlichen Spritzschutz dar.

Die mobile Handwascheinrichtung kann wie beschrieben als Tischmodell ausgeführt sein, oder aber ergänzt mit einem unteren, vorzugsweise ebenfalls zylindrischen hohlen Träger, der sich an die eigentliche Handwascheinrichtung anschließt, als Standmodell.

### Bezugszeichenliste

**Mobile Handwascheinrichtung**
- 1: Gehäuse
- 2: oberer erster Zylinderabschnitt
- 3: mittlerer zweiter Zylinderabschnitt
- 4: unterer dritter Zylinderabschnitt
- 5: Frischwasserbehälter
- 6: Deckel
- 7: Isolierschicht
- 8: Isolierschicht
- 9: Leitungsabschnitt
- 10: Wasserhahn
- 11: Wasch-Gehäuseöffnung
- 12: Handwaschbecken
- 13: Schmutzwasserbehälter
- 14: Handtuchhalter
- 15: Desinfektionsmittelspender

## Patentansprüche

1. Mobile Handwascheinrichtung mit einem in einem Gehäuse (1) angeordneten Handwaschbecken (12), welches durch eine Wasch-Gehäuseöffnung (11) von außen zugänglich ist, sowie mit einem in einem Frischwasserabteil (2) des Gehäuses oberhalb des Handwachbeckens angeordneten Frischwasserbehälter (5) mit einem Wasserhahn (10) über dem Handwaschbecken,
wobei das Frischwasserabteil (2) innerhalb des Gehäuses (1) thermisch isoliert ist und wobei in einem Schmutzwasserabteil des Gehäuses unterhalb des Handwaschbeckens (12) ein Schmutzwasserbehälter (13) angeordnet ist,
**dadurch gekennzeichnet,**
**dass** die Form und Abmessungen des Frischwasserbehälters (5) so gewählt sind, dass die Innenseite des Frischwasserabteils (2) nicht berührt wird, d.h. sich ein Spalt zwischen der äußeren Wand des Frischwasserbehälters (5) und der Innenseite des Frischwasserabteils (2) befindet, in dem praktisch keine Wärmeleitung auftritt.

2. Mobile Handwascheinrichtung nach Anspruch 1,
**dadurch gekennzeichnet,**
**daß** das Frischwasserabteil mit Ausnahme eines Deckels (6) im wesentlichen geschlossen ist
und **daß** das Frischwasserabteil einschließlich des Deckels (6) innen mit einer thermischen Isolierschicht (7, 8) versehen ist.

3. Mobile Handwascheinrichtung nach Anspruch 2,
**dadurch gekennzeichnet,**
**daß** die Isolierschicht (7, 8) aus Polystyrol-Schaumstoff, wie z.B. EPS, besteht.

4. Mobile Handwascheinrichtung nach wenigstens einem der Ansprüche 1-3, **dadurch gekennzeichnet,**
**daß** das Gehäuse (1) mit Ausnahme der Wasch-Gehäuseöffnung (11) im wesentlichen zylindrisch ist,
**daß** das thermisch isolierte Frischwasserabteil in einen oberen, ersten Zylinderabschnitt (2) eingeschlossen ist,
**daß** die Wasch-Gehäuseöffnung (11) in einem zweiten, mittleren Zylinderabschnitt (3) ausgeformt ist
und **daß** das Schmutzwasserabteil in einen unteren, dritten Zylinderabschnitt (4) eingeschlossen ist.

5. Mobile Handwascheinrichtung nach mindestens einem der vorangehenden Ansprüche,
**dadurch gekennzeichnet,**
**daß** der Schmutzwasserbehälter (13) eimerförmig ist
und **daß** ein Boden des Handwaschbeckens (12) von dem Schmutzwasserbehälter (13) umfaßt wird.

6. Mobile Handwascheinrichtung nach Anspruch 5,
**gekennzeichnet durch** einen Verschlußstopfen in dem Handwaschbecken über dem Schmutzwasserbehälter.

7. Mobile Handwascheinrichtung nach mindestens einem der vorangehenden Ansprüche,
**dadurch gekennzeichnet,**
**daß** benachbart zu der Wasch-Gehäuseöffnung (11) ein Handtuchhalter (14) außen an dem Gehäuse (1) angebracht ist.

8. Mobile Handwascheinrichtung nach wenigstens einem der vorangehenden Ansprüche,
**dadurch gekennzeichnet,**
**daß** benachbart zu der Wasch-Gehäuseöffnung (11) ein Seifenspender außen an dem Gehäuse (1) angeordnet ist.

9. Mobile Handwascheinrichtung nach wenigstens einem der Ansprüche 1-7, **dadurch gekennzeichnet,**
**daß** benachbart zu der Wasch-Gehäuseöffnung (11) ein Desinfektionsmittelspender (15) angeordnet ist.

10. Mobile Handwascheinrichtung nach mindestens einem der vorangehenden Ansprüche,
**dadurch gekennzeichnet,**
**daß** das Gehäuse (1) aus Aluminium besteht.

11. Mobile Handwascheinrichtung nach wenigstens einem der vorangehenden Ansprüche,
**gekennzeichnet durch** ein Handwaschbecken (12) aus Kunststoff.

## Claims

1. Mobile hand washing installation with a basin (12) installed in an enclosure (1) which is accessible from outside through a washing enclosure opening (11) and, disposed in a fresh water compartment (2) of said enclosure above said basin (2), with a fresh water container (5) having a water tap above said basin, wherein said fresh water compartment (2) is thermally insulated within said enclosure (1) and wherein, in a sewage water compartment of said enclosure underneath said basin (12), a sewage water container (13) is disposed.
**characterized in**
**that** the design and the dimensions of said fresh water container (5) are selected so that the inner side of said fresh water compartment (2) is not contacted, i.e. that a gap is provided between the external wall of said fresh water container (5) and the inner side of said fresh water compartment (2), in which gap practically no thermal conduction occurs.

2. Mobile hand washing installation according to claim 1, **characterized in**
**that** said fresh water compartment except for a lid (6) is essentially closed and that said fresh water compartment including the lid (6) is provided, on its inner side, with a thermally insulating layer (7, 8).

3. Mobile hand washing installation according to claim 2, **characterized in**
**that** said insulating layer (7, 8) consists of polystyrene foam, such as for instance EPS.

4. Mobile hand washing installation according to one of claims 1 to 3, **characterized in**
**that** said enclosure (1) is substantially cylindrical except for the washing enclosure opening (11), that said thermally insulated fresh water compartment is enclosed in an upper first cylinder section (2), that said washing enclosure opening (11) is shaped out in a second, middle cylinder section (3), and that said sewage water compartment is enclosed in a lower, third cylinder section (4).

5. Mobile hand washing installation according to at least one of the foregoing claims,
**characterized in**
**that** said sewage water container (13) is bucket-shaped and that a bottom of said basin (12) is encompassed by said sewage water container (13).

6. Mobile hand washing installation according to claim 5, **characterized by**
a plug in said basin above said sewage water container.

7. Mobile hand washing installation according to at least one of the foregoing claims,
**characterized in**
**that** neighboring said washing enclosure opening (11) a towel holder (14) is provided on the outside of said enclosure (1).

8. Mobile hand washing installation according to at least one of the foregoing claims,
**characterized in**
**that** neighboring said washing enclosure opening (11) a soap dispenser is disposed on the outside of said enclosure (1).

9. Mobile hand washing installation according to at least of claims 1 to 7,
**characterized in**
**that** neighboring said washing enclosure opening (11) a disinfectant dispenser (15) is disposed.

10. Mobile hand washing installation according to at least one of the foregoing claims,
**characterized in**
**that** said enclosure (1) is made of aluminum.

11. Mobile hand washing installation according to at least one of the foregoing claims,
**characterized by**
a basin (12) made of plastic material.

## Revendications

1. Dispositif lave-mains mobile, comprenant une cuvette de lave-mains (12) disposée dans un corps (1) et qui est accessible de l'extérieur à travers une ouverture de lavage (11) du corps, ainsi qu'un réservoir d'eau fraîche (5) disposé dans un compartiment d'eau fraîche (2) du corps, au-dessus de la cuvette de lave-mains, et muni d'un robinet d'eau (10) au-dessus de la cuvette de lave-mains, dans lequel le compartiment d'eau fraîche (2) est isolé thermiquement à l'intérieur du corps (1) et dans lequel un réservoir d'eau sale (13) est disposé dans un compartiment d'eau sale du corps, au-dessous de la cuvette de lave-mains (12), **caractérisé en ce que** la forme et les dimensions du réservoir d'eau fraîche (5) sont choisies de manière que le côté intérieur du compartiment d'eau fraîche (2) ne soit pas contacté, c'est-à-dire de manière que soit ménagée entre la paroi extérieure du réservoir d'eau fraîche (5) et le côté intérieur du compartiment d'eau fraîche (2) une fente dans laquelle il ne s'opère pratiquement aucune transmission de chaleur.

2. Dispositif lave-mains mobile selon la revendication 1, **caractérisé en ce que** le compartiment d'eau fraîche est sensiblement fermé à l'exception d'un couvercle (6) et **en ce que** le compartiment d'eau fraîche, y compris le couvercle (6), est pourvu à l'intérieur d'une couche thermiquement isolante (7, 8).

3. Dispositif lave-mains mobile selon la revendication 2, **caractérisé en ce que** la couche isolante (7, 8) est composée de mousse de polystyrène comme, par exemple l'EPS.

4. Dispositif lave-mains mobile selon l'une au moins des revendications 1 à 3, **caractérisé en ce que** le corps (1) est sensiblement cylindrique à l'exception de l'ouverture de lavage (11) du corps, **en ce que** le compartiment d'eau fraîche isolé thermiquement est contenu dans un premier segment, ou segment supérieur, (2) de cylindre, **en ce que** l'ouverture de lavage (11) du corps est formée dans un deuxième segment, ou segment central, (3) de cylindre et **en ce que** le compartiment d'eau sale est contenu dans un troisième segment, ou segment inférieur (4) de cylindre.

5. Dispositif lave-mains mobile selon l'une au moins des revendications précédentes, **caractérisé en ce que** le réservoir d'eau sale (13) est en forme de seau et **en ce qu'**un fond de la cuvette de lave-mains (12) est encastré dans le réservoir d'eau sale (13).

6. Dispositif lave-mains mobile selon la revendication 5, **caractérisé en ce qu'**est prévu un bouchon de lavabo dans la cuvette de lave-mains au-dessus du réservoir d'eau sale.

7. Dispositif lave-mains mobile selon l'une au moins des revendications précédentes, **caractérisé en ce qu'**un porte-serviettes (14) est apposé à l'extérieur contre le corps (1) à proximité de l'ouverture de lavage (11) du corps.

8. Dispositif lave-mains mobile selon l'une au moins des revendications précédentes, **caractérisé en ce qu'**un distributeur de savon est disposé à l'extérieur contre le corps (1) à proximité de l'ouverture de lavage (11) du corps.

9. Dispositif lave-mains mobile selon l'une au moins des revendications 1 à 7, **caractérisé en ce qu'**un distributeur de désinfectant (5) est disposé à proximité de l'ouverture de lavage (11) du corps.

10. Dispositif lave-mains mobile selon l'une au moins des revendications précédentes, **caractérisé en ce que** le corps (1) est en aluminium

11. Dispositif lave-mains mobile selon l'une au moins des revendications précédentes, **caractérisé par** une cuvette de lave-mains (12) en matière plastique.
